# EUROPÄISCHE PATENTANMELDUNG

(11) **EP 0 231 007 A2**
(43) Veröffentlichungstag der Anmeldung: **05.08.1987**
(21) Anmeldenummer: 87101063.3
(22) Anmeldetag: 27.01.1987
(51) Int. Cl.: H01H 13/70

(54) **Drucktaste**

(30) Priorität: 31.01.1986 DE 3603019
(71) Anmelder: SIEMENS AKTIENGESELLSCHAFT, 80333 München (DE)
(72) Erfinder: Jung, Eric, B-1180 Brüssel (BE); van den Eynde, Roland, B-1180 Brüssel (BE)

(57) **Zusammenfassung**

Die Drucktaste enthält eine optoelektronische Anzeigeeinheit (2), mittels der unterschiedliche Symbole darstellbar sind. Bei der Verwendung in einer Tastatur kann die Drucktaste beispielsweise für die Eingabe von deutschen, griechischen oder arabischen Texten verwendet werden. Das optoelektronische Anzeigeelement (2), vorzugsweise eine Flüssigkristallanzeige ist an einem Tastensockel (1) befestigt, der gleichzeitig als Führung für eine Tastenkappe (4) dient. Das Oberteil (8) der Tastenkappe (4) ist durchsichtig und vorzugsweise entspiegelt und als Vergrößerungslinse ausgebildet, so daß das an der Drucktaste jeweils dargestellte Symbol gut erkannt werden kann. Durch die Anordnung der Anzeigeeinheit (2) auf dem Tastensockel (1) ist eine flexible Verbindung zwischen dem Tastensockel (1) und der Tastenkappe (4) nicht erforderlich.

## Beschreibung

Die Erfindung bezieht sich auf eine Drucktaste, insbesondere für Tastaturen.

Es ist allgemein bekannt, die Tastenkappen von einzelnen Drucktasten oder von in Tastaturen angeordneten Drucktasten entsprechend den den Drucktasten zugeordneten Funktionen zu beschriften. Häufig werden die Drucktasten jedoch verschiedenen Funktionen zugeordnet und in diesem Fall erweist sich eine unveränderbare Beschriftung als nachteilig. Zur Lösung dieses Problems ist es bereits bekannt, mindestens einen Teil der Drucktasten unbeschriftet zu lassen und um die Tasten herum Schablonen zu legen, die mit entsprechenden Beschriftungen versehen sind. Falls jedoch eine Vielzahl der Drucktasten verschiedenen Funktionen oder alphanumerischen Zeichen verschiedener Sprachen zugeordnet werden müssen, erweist sich die Verwendung derartiger Schablonen als ungünstig.

Aus der internationalen Patentanmeldung WO 83/03 159 ist es bereits bekannt, Drucktasten zu verwenden, die in den Tastenkappen optoelektronische Anzeigeelemente enthalten, an denen in Abhängigkeit von der jeweils auszuführenden Funktion oder dem jeweils darzustellenden Zeichen unterschiedliche Symbole darstellbar sind. Die optoelektronische Anzeigeeinheit ist beispielsweise als Flüssigkristallanzeige ausgebildet und enthält eine Vielzahl von Anzeigeelementen, mittels denen die Symbole darstellbar sind.

Da die Tastenkappe bei der Betätigung üblicherweise um einen vorgegebenen Hub verschoben wird, ist bei der Anordnung der Anzeigeeinheit in der Tastenkappe eine bewegliche elektrische Verbindung zwischen der Tastenkappe und dem Tastensockel erforderlich. Diese elektrische Verbindung kann durch bewegliche Kontakte oder durch eine flexible Leitung erfolgen. Eine derartige elektrische Verbindung kann sich als störanfällig erweisen. Außerdem unterliegen die Drucktasten häufig starken mechanischen Beanspruchungen und die Erschütterungen beim Betätigen der Tasten können sich ebenfalls nachteilig auf die Zuverlässigkeit der Anzeigeelemente auswirken.

Der Erfindung liegt daher die Aufgabe zugrunde, eine Drucktaste anzugeben, mittels der je nach Anwendungsfall unterschiedliche Symbole darstellbar sind und die eine geringe Störanfälligkeit aufweist.

Erfindungsgemäß wird die Aufgabe bei der Drucktaste der eingangs genannten Art durch die im kennzeichnenden Teil des Patentanspruchs 1 angegebenen Merkmale gelöst.

Die Drucktaste gemäß der Erfindung hat den Vorteil, daß sie kostengünstig aufgebaut werden kann, da eine Leiterverbindung zwischen dem Tastensockel und der Tastenkappe entfällt und da die Verdrahtung der Anzeigeeinheiten sogar unter Verwendung von gedruckten Schaltungen auf festen oder flexiblen Trägern erfolgen kann. Die Drucktaste ist gegen mechanische Belastungen beim Betätigen weitgehend unempfindlich, da sich die Anzeigeelemente nicht in den Tastenkappen, sondern in den Tastensockeln befinden, die gestellfest verbunden werden können.

Um die Sichtbarkeit der Symbole zu verbessern, kann das Oberteil der Tastenkappe gleichzeitig als Vergrößerungslinse ausgebildet sein. Außerdem kann das Oberteil entspiegelt sein, so daß die an der Anzeigeeinheit dargestellten Symbole gut erkannt werden können. Zweckmäßiger weise ist das Oberteil der Tastenkappe auswechselbar ausgebildet, so daß, falls das Oberteil zerkratzt ist, diese ausgetauscht werden kann.

Der Tastensockel ist zweckmäßigerweise derart ausgebildet, daß er gleichzeitig als Führung für die Tastenkappe dient. In der Drucktaste können eine oder mehrere Rückholfedern vorgesehen sein, um nach einer Betätigung die Tastenkappe wieder in ihre Ausgangslage zurückzuführen. Bei einer bevorzugten Ausführungsform sind diese Rückstellfedern integraler Bestandteil der Tastenkappe, in dem die unteren Ränder der Tastenkappe teilweise federnd ausgebildet sind.

Da die Anzeigeeinheiten mit dem Tastensockel fest verbunden sind, kann bei dem Aufbau einer Tastatur die Verdrahtung sehr einfach und auch als gedruckte Schaltung erfolgen, wobei die Versorgungsleitungen und die Signalleitungen in dem Tastensockel angeordnet sind.

Die Anzeigeeinheiten sind derart ausgebildet, daß sie alphanumerische Zeichen verscheidener Sprachen und/oder Symbole für die Bedienung eines Geräts anzeigen können. Die Symbole können weiß auf schwarz oder invers hierzu dargestellt werden. Es ist auch möglich, zur besonderen Hervorhebung die Symbole blinkend darzustellen.

Ein Ausführungsbeispiel der Drucktaste gemäß der Erfindung wird im folgenden anhand einer Zeichnung näher erläutert. Es zeigen
Fig. 1 eine Explosionszeichnung einer Drucktaste einer Tastatur,
Fig. 2 eine Darstellung von verschiedenen Symbolen an den Drucktasten für eine Bedienerführung an einem Gerät.

Die in Fig. 1 dargestellte Drucktaste ist Bestandteil einer Tastatur mit einer Vielzahl von Tastensockeln 1, die gestellfest angeordnet sind. Die Tastensockel 1 sind gleichzeitig als Sockel für optoelektronische Anzeigeeinheiten 2, vorzugsweise Flüssigkristallanzeigen mit einer Vielzahl von Anzeigeelementen ausgebildet. Über diese Sockel sind die Anzeigeeinheiten 2 unter Verwendung von Verbindungsleitungen 3 verdrahtet, die sowohl als Versorgungsleitungen als auch als Signalleitungen dienen. Diese Verbindungsleitungen 3 können als gedruckte Schaltungen auf einem festen oder flexiblen Träger ausgebildet sein.

Jeder Tastensockel 1 dient auch als Führung für eine Tastenkappe 4 während der Vertikalbewegung bei der Betätigung der Drucktaste. An der Unterseite der Tastenkappe 4 ist mindestens ein Kontakt 5 vorgesehen, der beim Betätigen der Drucktaste mit einem entsprechenden Kontakt 6 an dem Tastensockel 1 in Berührung kommt, um ein elektrisches Signal zu erzeugen. Außerdem sind Federn 7 vorgesehen, die beispielsweise aus demselben Material wie die Tastenkappe 4 hergestellt sind und integraler Bestandteil dieser Tastenkappe 4 sind. Es ist auch möglich, zusätzliche Federn vorzusehen, die, ebenso wie die Federn 7 zum Zurückführen der Tastenkappe 4 nach ihrer Betätigung in die Ausgangsposition dienen.

Das Oberteil 8 der Tastenkappe 4 ist durchsichtig ausgebildet, so daß das an der Anzeigeeinheit 2 dargestellte Symbol sichtbar ist. Vorzugsweise ist das Oberteil 8 auswechselbar ausgebildet und beispielsweise in der Tastenkappe 4 verrastet. Weiterhin ist das Oberteil 8 vorzugsweise entspiegelt, um die Einwirkung von Fremdlicht auf die Sichtbarkeit der Symbole zu vermindern und als Vergrößerungslinse ausgebildet, um die an der Anzeigeeinheit 2 dargestellten Symbole vergrößert darzustellen.

Im Betriebszustand ist die Tastenkappe 4 mit dem Oberteil 8 über den Tastensockel 1 gestülpt und das Oberteil 8 befindet sich in einem Abstand über der Anzeigeeinheit 2, der größer ist als der Hub der Tastenkappe 4 bei deren Betätigung. Das dargestellte Symbol ist durch das Oberteil 8 für die Bedienperson sichtbar und kann mittels eines an den Verbindungsleitungen 3 angeschlossenen Mikrocomputers oder einer anderen Steuereinheit in der jeweils gewünschten Form dargestellt werden. Die Darstellung kann beispielsweise weiß auf schwarz oder invers hierzu erfolgen, und es ist auch möglich, die Symbole blinkend oder in bestimmten Farben darzustellen.

Die Darstellung in Fig. 2 zeigt schematisch an einer alphanumerischen Taste S, beispielsweise einer Schreibtastatur dargestellte Symbole und an Funktionstasten F1 bis F5 dieser Schreibtastatur dargestellte Symbole. Es wird davon ausgegangen, daß sich die Schreibtastatur in einem Zustand für die Eingabe von lateinischen Zeichen befindet, der in der linken Spalte dargestellt ist. Die Symbole ß an der Taste F1 geben an, daß sich die Taste S in einem Zustand für die Eingabe von alphabetischen Zeichen und zwar des Buchstabens S befindet. Die Taste F2 gibt durch das Symbol LAT an, daß Zeichen eines lateinischen Alphabets eingegeben werden sollen. Die Taste F3 kennzeichnet die Eingabe der Zeichen mittels der Tastatur und die Taste F4 gibt an, daß die Eingabe eines Textes die äußere Form eines Briefes haben soll. Schließlich gibt die Taste F5 an, daß eine automatische Silbentrennung am Ende der Zeile erfolgen soll.

Wenn die Bedienperson eine Änderung der Darstellung von lateinischen Zeichen in griechische Zeichen wünscht, wird die Taste F1 mit dem Symbol ß betätigt und an den Tasten F2 bis F4 erscheinen die in der mittleren Spalte angegebenen Symbole, wobei die Dreiecke in der linken oberen Ecke der Tasten F2 bis F4 eine Auswahlmöglichkeit kennzeichnen. Die Taste F2 zeigt wieder das Symbol LAT an, das lateinischen Zeichen zugeordnet ist, während die Tasten F3 und F4 die Symbole GR bzw. ARA anzeigen, die angeben, daß die Eingabe von griechischen bzw. arabischen Zeichen vorgesehen ist. Wenn beispielsweise die Taste F3 betätigt wird, um die Eingabe von griechischen Zeichen anzuzeigen, erscheint an der Taste F2, wie es in der rechten Spalte dargestellt ist, das Symbol GR, das die Eingabe der griechischen Zeichen kennzeichnet. Gleichzeitig erscheinen an den Drucktasten der Tastatur anstelle der lateinischen Buchstaben die griechischen Buchstaben. So wird beispielsweise an der Taste S das griechische Zeichen, wie es bei S2 dargestellt ist, angezeigt. Beispielhaft ist noch angegeben, daß nun die Taste F5 eine manuelle Silbentrennung am Zeilenende angeben kann.

Falls die Taste F4 mit dem Symbol ARA betätigt worden wäre, wäre an der Taste F2 in der rechten Spalte dieses Symbol ARA angezeigt worden und an der Taste S würde beispielsweise ein arabisches Zeichen dargestellt werden, wie es bei S3 gezeigt ist.

## Patentansprüche

1. Drucktaste mit einem Tastensockel, mit einer relativ zu diesem Tastensockel bewegbaren Tastenkappe und mit einer aus einer Mehrzahl von Anzeigeelementen gebildeten optoelektronischen Anzeigeeinheit, mittels der der Funktion der Drucktaste zugeordnete Symbole darstellbar sind, **dadurch gekennzeichnet**, daß die optoelektronische Anzeigeeinheit (2) auf dem Tastensockel (1) feststehend angeordnet ist und daß das Oberteil (8) der Tastenkappe (4) durchsichtig ausgebildet ist.

2. Drucktaste nach Anspruch 1, **dadurch gekennzeichnet**, daß das Oberteil (8) der Tastenkappe (4) gleichzeitig als Vergrößerungslinse ausgebildet ist.

3. Drucktaste nach Anspruch 1 oder Anspruch 2, **dadurch gekennzeichnet**, daß das Oberteil (8) der Tastenkappe (4) auswechselbar ausgebildet ist.

4. Drucktaste nach einem der Ansprüche 1 bis 3, **dadurch gekennzeichnet**, daß der Tastensockel (1) als Führung für die Tastenkappe (4) ausgebildet ist.

5. Drucktaste nach einem der Ansprüche 1 bis 4, **dadurch gekennzeichnet**, daß die unteren Ränder der Tastenkappe (4) mindestens teilweise Federn (7) aufweisen.

6. Drucktaste nach einem der Ansprüche 1 bis 5, **dadurch gekennzeichnet**, daß der Tastensockel (1) als Sockel für die Anzeigeeinheit (2) ausgebildet ist und Verbindungsleitungen (3) enthält.

7. Drucktaste nach einem der Ansprüche 1 bis 6, **dadurch gekennzeichnet**, daß an der optoelektronischen Anzeigeeinheit (2) alphanumerische Zeichen verschiedener Sprachen anzeigbar sind.

8. Drucktaste nach einem der Ansprüche 1 bis 7, **dadurch gekennzeichnet**, daß an der optoelektronischen Anzeigeeinheit (2) Symbole für die Bedienung eines Gerätes anzeigbar sind.

9. Drucktaste nach einem der Ansprüche 1 bis 8, **dadurch gekennzeichnet**, daß die Symbole an der optoelektronischen Anzeigeeinheit (2) weiß auf schwarz oder invers hierzu darstellbar sind.

10. Drucktaste nach einem der Ansprüche 1 bis 9, **dadurch gekennzeichnet**, daß die Symbole an der optoelektronischen Anzeigeeinheit (2) blinkend darstellbar sind.
